# EUROPÄISCHE PATENTSCHRIFT

(11) **EP 1 655 548 B1**
(45) Veröffentlichungstag und Bekanntmachung des Hinweises auf die Patenterteilung: **22.10.2008**
(21) Anmeldenummer: 04090421.1
(22) Anmeldetag: 04.11.2004
(51) Int. Cl.: F24H 9/02, F16L 5/00

(54) **Trennwand eines elektrischen Durchlauferhitzers**
Partition wall for electrical instantaneous heater.
Paroi séparant d'un chauffe-eau instantané

(43) Veröffentlichungstag der Anmeldung: 10.05.2006
(73) Patentinhaber: Gerdes OHG, 21337 Lüneburg (DE)
(72) Erfinder: Beck, Klaus, 22946 Trittau (DE); Koch, Christian, 21403 Wendisch Evem (DE)
(74) Vertreter: Wenzel & Kalkoff

(56) Entgegenhaltungen:
- US-A- 3 328 513

## Beschreibung

Die Erfindung betrifft eine Trennwand eines elektrischen Durchlauferhitzers, die den Innenraum eines Gehäuses des Durchlauferhitzers in einen Wasserleitungs-Anschlußraum und einen eine elektrische Heizeinrichtung aufnehmenden Trockenraum unterteilt, wobei die Trennwand wenigstens einen Durchgang für wenigstens eine Wasserleitung sowie einen mit dem Gehäuse zusammenwirkenden Rand aufweist. Die Erfindung bezieht sich auch auf ein mit einer solchen Trennwand ausgestattetes Gehäuse eines Durchlauferhitzers sowie auf den Durchlauferhitzer mit diesem Gehäuse. Ein Teil des Gehäuseinneren muß gegen Strahlwasser insbesondere unter Einhaltung vorgeschriebener Schutzart geschützt werden. Feuchtigkeit muß von elektrischen Teilen im Trockenraum des Gehäuses ferngehalten werden. Insbesondere kommt es auf den Bereich von Durchgängen in der Trennwand für Wasserleitungen, nämlich für ein Einlaufrohr und ein Auslaufrohr an.

Um Wasserdurchtritt an Wasserleitungs-Durchgängen in einem Durchlauferhitzer zu vermeiden, ist es bekannt, an einer Durchgangsöffnung entweder eine Formdichtung oder eine Paßdichtung in Form eines engen Formsitzes der Wasserleitung in der Öffnung zum Abdichten vorzusehen (DE 43 26 353). Bekannte Formdichtungen werden als Gummi- oder Kunststoffdichtung mit Dichtlippen ausgeführt, die in Kunststoffmaterial einer Trennwand eingearbeitet werden. Insbesondere bei Verwendung von Gummi entstehen durch entsprechenden Aufwand hohe Werkzeug- und Teilekosten. Aus Kunststoff und Gummi bestehende Teile lassen sich nicht sortenrein voneinander trennen, so daß zufriedenstellendes Recycling nicht möglich ist. Wird die Dichtung anstelle von Gummilippen durch Kunststofflippen gebildet, so muß hohe Genauigkeit der Abmessungen eingehalten werden, da der verformbare Bereich nur wenige zehntel Millimeter beträgt. Bei wiederholter Montage bzw. Demontage kann es zu Deformationen kommen, so daß Wasser in Abhängigkeit von Abnutzung durchtritt. Um anstelle von Dichtlippen einen engen Paßform-Dichtsitz auszubilden, müssen Kunststoffteile des Gehäuses hochgenau passen. Auch dies bedingt besondere Werkzeug- und Teilekosten. Mit jeder der bekannten Abdichtungen ist auch besonderer Montageaufwand verbunden.

Es sind Durchlauferhitzer mit Wasserleitungs-Durchgangslöchem bekannt, die sowohl mit Dichtlippen, als auch mit hochgenau passenden Kunststoffteilen abgedichtet werden.

Der Erfindung liegen die Ziele zugrunde, für einen elektrischen Durchlauferhitzer die Trennwand zwischen Wasseranschlußraum (Naßbereich) und Heizeinrichtungs-Raum (Trockenraum) insbesondere hinsichtlich einfacher Gestaltung, kostengünstiger Herstellung und ausreichenden Schutzes gegen Spritzwasserdurchtritt zu verbessern.

Ziele der Erfindung werden in Verbindung mit den Merkmalen der eingangs genannten Trennwand dadurch erreicht, daß der wenigstens eine Durchgang durch eine unterteilte Wand mit Durchgangsloch, das durch Teilwände geteilt ist und wenigstens eine Wasserleitung aufnimmt, und durch eine dem Durchgangsloch zugeordnete, mittels wenigstens einer entnehmbaren Teilwand schließbare Wandausnehmung gebildet ist, wobei die Trennwand eine Basiswand aufweist, an der die zum Einsetzen der wenigsten einen Wasserleitung an einem Trennwandrand offene Wandausnehmung im Bereich der Wasserleitung ausgebildet ist und wobei wenigstens eine Teilwand mit wenigstens einer Wandausnehmung ausgebildet und angeordnet ist, die wenigstens an einem Teil des Umfangs der Wasserleitung offen ist und als solche Bestandteil eines Durchgangsweges für bedingten Durchtritt von Wasser durch die Trennwand bei Wasserbestrahlung ist. Erfindungsgemäß ist für wenigstens eine die Trennwand durchquerende Wasserleitung in derem Bereich eine ihr zugeordnete Ausnehmung vorgesehen, durch die die Wasserleitung bei entfernter Teilwand (Wandteil) einfach eingelegt wird und die zudem an der Stelle des Durchgangs mittels einsetzbarer Teilwand einfach zu schließen ist. In nur partiellem Bereich wird die Trennwand geöffnet und geschlossen, um das Wasserleitungsrohr durch die Wand zu setzen. Die Erfindung ist nicht auf die Anwendung für eine Wasserleitung beschränkt. Der erfindungsgemäß ausgebildete Durchgang kann für jedes Element genutzt werden, das mit oder anstelle einer Wasserleitung durch eine Durchgangsöffnung hindurchzusetzen ist. Die Erfindung bezieht die Erkenntnis ein, daß der Durchtritt geringer, bestimmter Wassermenge bei Wasserbestrahlung der Durchgänge zulässig ist, also keine Abdichtungen, die wie die erwähnten Form- und/oder Paßdichtungen wasserdicht sind, benötigt werden, um bei einzuhaltender Schutzart Schäden durch gegebenenfalls in den Trockenraum eindringende geringe Wassermenge auszuschließen. So bedarf es zum Fertigen der Wand keiner besonderen Genauigkeitsabmessungen; besondere Dichtungselemente entfallen. Man erhält eine Trennwand mit geringer Teilezahl aus einem einzigen Material wie insbesondere Kunststoff, so daß das Recycling der Teile problemlos möglich wird. Zusammensetzen und Öffnen der Trennwand sind besonders einfach, und der Aufbau mit wenigen Teilen aus einheitlichem Material reduziert Herstellungskosten. Zudem wird der Durchtritt von Strahlwasser auch nach wiederholter Montage/Demontage der Trennwand stets zuverlässig sowie in ausreichendem und definiertem Maß verhindert bzw. bedingter Wasserdurchgang zugelassen. Im ganzen wird mit der erfindungsgemäßen Trennwand eine einfach bauende, kostengünstige und Wasserdurchtritt an einer Durchgangsöffnung ausreichend unterdrückende Abtrennung zwischen Naßbereich und Trockenraum in einem elektrischen Durchlauferhitzer erreicht. Die Vorzüge kommen gleichermaßen für das wenigstens eine erfindungsgemäße Trennwand aufweisende Gesamtgehäuse sowie für einen mit letzterem ausgerüsteten Durchlauferhitzer zum Tragen.

In Ausgestaltung der Erfindung können ineinanderfassende Ränder und Nuten die Wandausnehmung begrenzen und zwischen entnehmbarer Teilwand und Basiswand eine Eingriffsverbindung bilden.

Zweckmäßig wird die Durchgangs-Ausnehmung durch wenigstens zwei Teilwände einer geteilten Wand, vorzugsweise in Form von zwei in einer Ebene angeordneten Platten, geschlossen, und vorteilhaft wird eine in der Wand untere Teilwand, die zweckmäßig einen Halte-Sockel für eine Wasserleitung bildet, mit einer Wand des Gehäuses des Durchlauferhitzers einteilig, insbesondere einstückig ausgebildet.

Eine erfindungsgemäß Ausgestaltung besteht darin, die Eingriffsverbindung als Labyrinthverbindung auszubilden, die auf einem Durchgangsweg bedingten Wasserdurchtritt erlaubt. Aber auch eine einfache Nut-Feder-Verbindung kann zweckmäßig so gestaltet werden, daß sie bedingten Wasserdurchtritt zuläßt. Vorteilhaft kann wenigstens einer der Wandteile der unterteilten Wand zum Sitz auf wenigstens einer Wasserleitung derart angeordnet und ausgeformt werden, daß dadurch Nuten und Vorsprünge der Labyrinthverbindung (ggf. in Form einer Nut-Feder-Verbindung) in ausreichendem, ggf. nur ganz geringfügigem Abstand gehalten werden, um unter Belassen eines freien Labyrinthweges durch die Wand definierten bedingten Wasserdurchtritt in optimaler Weise zu gewährleisten. Da es nur darauf ankommt, daß dieser Labyrinthdurchgang ausreichend frei bleibt, sind für den Aufsitz der Teilwand auf der Wasserleitung keine besonders genauen Maße einzuhalten. Vorteilhaft erlaubt es der Labyrinthdurchgang, daß gegebenenfalls eine im Trockenraum sich ansammelnde geringe Wassermenge durch den Labyrinthdurchgang selbst wieder aus dem Trockenraum austritt. Insoweit bildet der freie Labyrinthdurchgang zweckmäßig zugleich auch Durchgangsöffnungen zum Abfiihren von Kondenswasser aus. Der Labyrinthdurchgang kann an einem zweiten Wandteil der geteilten Wand, insbesondere an einer Sockel-Teilplatte, in an eine Gehäuserückwand angrenzendem Bereich ausgebildet werden, so daß dort in geringer Menge sich ansammelndes Wasser aus dem Trockenraum durch den Labyrinthweg austreten kann.

Eine besonders bevorzugte und vorteilhafte Ausgestaltung der Erfindung besteht darin, daß in die Trennwand wenigstens eine Halteeinrichtung, insbesondere Klemmeinrichtung zum Festsetzen der wenigstens einen Wasserleitung integriert, also als Bestandteil der Wand ausgebildet wird, wobei die Klemmeinrichtung durch gegeneinander spannende, die wenigstens eine Wasserleitung in dem Durchgangsloch festsetzende Wandteile der geteilten Wand gebildet wird. Durch diese Maßnahme entfallen übliche, zusätzlich zur Trennwand separate Klemmsockel und Klemmschellen, mit denen Wasserleitungen im Gehäuse-Trockenraum montiert und festgesetzt werden. Durch die erfindungsgemäße Integration der Halte-/Klemmteile in die Trennwand wird den Teilen besondere Steifigkeit und Festigkeit verliehen, so daß Deformation oder gar Bruch der Klemmteile insbesondere bei hoher Klemmbeanspruchung unterbunden werden. Auch können Material- oder Wandstärken reduziert werden. Herstellungsaufwand und -kosten werden durch geringe Zahl von Bauteilen und einfache Montage erheblich verringert.

Zweckmäßig werden eine erste, in der Trennwand insbesondere untere Teilwand mit gehäusebodenfestem, z.B. einteiligem oder einstückigem Sockel und ein zweites Wandteil, das mit dem Sockel zusammenwirkt, insbesondere eine in der geteilten Wand obere Teilwand, durch wenigstens eine Wasserleitung einklemmende Klemmteile gebildet. Lediglich der auf die lokale Wandausnehmung angepaßte zweite Wandteil ist sowohl zum Schließen der Durchgangsausnehmung als auch zum Festsetzen der Wasserleitung in dem Durchlauferhitzer zu montieren. Ein Sockel-Wandteil und ein Klemm-Wandteil können durch jedes geeignete Klemmittel, insbesondere durch Schraubverbindung miteinander verbunden werden.

Teilwände der Trennwand können eine die wenigstens eine Wasserleitung eng umgebende Wand derart bilden, daß für Strahlwasser ein es ablenkendes Prallhindernis im Durchgangsweg gebildet ist. Auch kann im Durchgangsloch am Umfang der wenigstens einen Wasserleitung wenigstens ein Durchgangsspalt bleiben. Insoweit wird ähnlich wie bei dem besonders gestalteten freien Labyrinthdurchgang bedingter Wasserdurchtritt zugelassen. Ein Durchgangsspalt läßt sich bei im Profilquerschnitt rundförmiger Leitung, insbesondere mit wenigstens teilweise polygonem, vorzugsweise rechteckigem Wandverlauf des Durchgangsloches, aber auch allgemein mit an der Wand des Durchgangsloches ausgebildeten Stegen, Vorsprüngen od. dgl. einfach ausbilden.

In erfindungsgemäßer Ausgestaltung wird die Trennwand-Ausnehmung vorzugsweise durch eine schmale rechteckige, insbesondere U-förmige Ausnehmung gebildet, die sich von ihrer an einem oberen Trennwandrand offenen Seite bis in den Bereich eines Boden- oder Sockel-Wandteils der unterteilten Wand erstreckt. Vorzugsweise wählt man die Breite der Ausnehmung so, daß die wenigstens eine Wasserleitung bequem in den Ausnehmungsausschnitt eingesetzt werden kann. Die wenigstens eine Wasserleitung wird nur ringförmig ohne besonderes Dichtmittel von der Lochwand des durch die Wandteile geteilten Durchgangsloches umgeben, was zu einfacher Montage bzw. gegebenenfalls Demontage beiträgt.

In erfindungsgemäßer Ausgestaltung läßt sich die Labyrinthverbindung besonders einfach dadurch ausbilden, daß die geteilte Wand durch eine geteilte, vorzugsweise rechteckige Platte gebildet wird, deren durchgehende, zweckmäßig gerade Ränder als Randvorsprünge in komplementäre Winkelnuten an der Basiswand der Trennwand frei einfassen. So wird der Labyrinthdurchgang besonders einfach mit insbesondere berührungslos bleibenden Vorsprüngen und Nuten ausgebildet. Zweckmäßig ist der Labyrinthweg in vorzugsweise rechtwinklig mäanderförmigem Profilquerschnitt an der dem Naßraum zugewandten Seite der geteilten Wand bzw. Platte länger als an der anderen dem Trockenraum zugewandten Seite.

Nach einer anderen erfindungsgemäßen Ausgestaltung kann wenigstens eine Teilwand der unterteilten Wand wenigstens teilweise hohl ausgebildet werden, wobei wenigstens ein Wasserleitungs-Durchgangsloch wenigstens an der dem Wasserleitungs-Anschlußraum zugewandten Wandseite mit wenigstens einer einen Wasser-Durchtrittsspalt bildenden Wand ausgebildet wird, durch den bei Wasserbestrahlung bedingt Wasser in dem Wandhohlraum gelangen kann, und wobei in der Teilwand im Bereich einer den Hohlraum schließenden Wand des Heizeinrichtungs-Gehäuses wenigstens eine Wasserdurchtrittsöffnung ausgebildet wird. Das Wasserleitungs-Durchgangsloch kann auch an der dem Trockenraum zugewandten Wandseite eine Lochwand aufweisen, die mit wenigstens einer Aussparung zur Ausbildung einer Spalt-Durchgangsöffnung zwischen Wasserleitung und Lochwand versehen ist. Die Spalt-Durchgangsöffnungen an der Wasserleitung werden zweckmäßig vorgesehen, um Klemmteile einer in die Trennwand integrierten Klemmeinrichtung zum Festsetzen der Wasserleitung frei gegeneinander spannen zu können.

Unteransprüche sind auf die genannten und noch andere zweckmäßige und vorteilhafte Ausgestaltungen der Erfindung gerichtet. Besonders zweckmäßig und vorteilhafte Ausbildungsformen oder -möglichkeiten der Erfindung werden anhand der folgenden Beschreibung der in der schematischen Zeichnung dargestellten Ausführungsbeispiele beschrieben. Es zeigen:
- Fig. 1: in Vorderansicht bei abgenommener Gehäuse-Abdeckhaube einen erfindungsgemäßen Durchlauferhitzer mit erfindungsgemäßer Trennwand,
- Fig. 2: im Detail den für Wassereinlauf und -auslauf übereinstimmend ausgebildeten Durchgang der Trennwand gemäß Fig. 1,
- Fig. 3 und 4: axonometrische Ansichten der Trennwand gemäß Fig. 1 auf der Naßraumseite bzw. der Trockenraumseite im Ausschnitt und Detail,

- Fig. 5: im Detail den Wasserleitungsdurchgang an einem Durchgangsloch einer erfindungemäßen Trennwand,
- Fig. 6, 7 und 8: in aufgetrennter Darstellung eine erfindungsgemäße Trennwand in axonometrischer Ansicht, Draufsicht und naßraumseitiger Wandansicht,
- Fig. 9: in axonometrischer Ansicht eine Sockeltrennwand mit eingearbeitetem Labyrinthweg und
- Fig. 10 u. 11: in naßraumseitiger Wandansicht und Draufsicht eine erfindungsgemäße Trennwand.

Ein in Fig. 1 dargestellter erfindungsgemäßer elektrischer Durchlauferhitzer 1 weist ein Gehäuse 11 mit Gehäuserückwand 12 und darauf von der Vorderseite her aufsetzbarer Gehäusehaube 13 auf. Das Gehäuse 11 ist mittels einer im rechten Winkel zu der Rückwand 12 ausgerichteten Trennwand 2, die an freien Rändern 27 gegen Wasserdurchtritt dichtend mit der Rückwand 12 und/oder der Haube 13 zusammenwirkt, in einen unteren Wasserleitungs-Anschlußraum 14 (Naßraum) und einen z.B. ungefähr dreimal größeren oberen Heizeinrichtungs-Trockenraum 15 unterteilt. Dieser nimmt in üblicher Weise eine elektrische Einrichtung 17 (Steuerelektronik und Leistungsteil) sowie eine Heizeinrichtung (Heizpatrone) 16 auf, durch die zu erwärmendes Wasser mittels Leitung 3 hindurchgeführt wird. Die Wasserleitung 3 weist ein Kaltwasser-Einlaufrohr 31 sowie ein Warmwasser-Auslaufrohr 32 auf, die mit Anschlußstücken 33 enden und sich in dem Naßraum bzw. Anschlußraum 14 erstrecken. Das Einlaufrohr 31 und das Auslaufrohr 32 sind jeweils mittels erfindungsgemäß ausgebildeter Durchgänge 5 in der Trennwand 2 durch diese hindurchgesetzt. In dem Anschlußraum 14 erstreckt sich auch ein flexibles, die Trennwand 2 durchfassendes Schutzrohr 6, das elektrische Anschlußleitungen aufnimmt. Obwohl im Ausführungsbeispiel nicht dargestellt, kann z.B. auch ein solches Schutzrohr mittels eines erfindungsgemäßen Durchgangs durch die Trennwand 2 hindurchgesetzt werden.

Eine erfindungsgemäße Trennwand 2 wird im Ausführungsbeispiel mit in Fig. 2 bis 5 in von den übrigen Teilen getrennter Detaildarstellung beschrieben. Im Ausführungsbeispiel weist der Durchlauferhitzer eine einzige Trennwand 2 auf. Selbstverständlich können aber auch mehrere erfindungsgemäße Trennwände neben- und/oder hintereinander ausgebildet und angeordnet werden, um eine Wand zwischen Naßraum und Trockenraum zu bilden.

Der für die Wasserleitungen 31 und 32 übereinstimmende Durchgang 5 weist eine unterteilte Wand 21 auf, die durch eine geteilte rechteckige Wandplatte 210 gebildet wird. Diese besteht aus zwei Wandteilen, nämlich aus einer unteren Sockel-Teilplatte 212 und einer oberen Klemm-Teilplatte 211, die in einer Ebene liegen und ausreichend wasserdicht aneinandergefügt sind. In noch näher zu beschreibender Weise ist die Wasserleitung 3 (Rohr 31 bzw. 32) an der Trennstelle der in einer Ebene liegenden Teilplatten 211, 212 durch die geteilte Platte 210 hindurchgeführt, und die geteilte Platte 210 ist im Bereich vor einer U-förmigen, dadurch erfindungsgemäß ausreichend geschlossenen Wandausnehmung 22 für die Wasserleitung 3 in der Trennwand 2 angeordnet. Die Wandausnehmung 22 ist in einem als Basiswand 20 bezeichneten Teil der Trennwand 2 ausgebildet.

Die Basiswand 20 ist mit der Gehäuserückwand 12 durchgehend dicht und fest verbunden, oder sie kann als in das Gehäuse 11 einzusetzende, mit ihrem hinteren (unteren) Rand dichtend zur Anlage an der Rückwand 12 gelangende Wand ausgebildet sein, die im letzteren Fall in an die Rückwand 12 angeformte Nuten 28 derart eingesteckt und so dimensioniert ist, daß sie bei geschlossenem Gehäuse 11, das heißt bei aufgesetzter Abdeckhaube 13 in alle Richtungen festgelegt ist.

Die U-Ausnehmung 22 ist am zum Gehäuse vorderseitigen bzw. in Ansicht der Fig. 3 und 4 oberen Rand 27 der Basiswand 20 offen. Von dort erstreckt sie sich mit parallelen Schenkelrändern bis in das rückwärtige (untere) Drittel der Basiswand 20. Die Breite der U-Ausnehmung 22 ist etwa doppelt so groß wie der Kreisdurchmesser der Wasserleitung 3, die in ihrer in den Durchgang 5 eingesetzten Position mittig in dem rundförmigen Bereich der U-Ausnehmung 22 zu liegen kommt, so daß am Umfang der Wasserleitung eine Ausnehmung 230 in Form eines Ringspalts entsteht. Diese Positionierung wird erfindungsgemäß dadurch erreicht, daß die Wasserleitung 3 in Sockeln 41 und 42 positionierend gehalten wird. Die beiden Sockel 41, 42 der Teilplatten 211, 212 bilden mit halbkreisförmigen Ausnehmungen ein geteiltes Durchgangs- und Klemmloch 23 für die Wasserleitung 31 bzw. 32. Der Sockel 42 steht an der freien, dem Trockenraum 15 zugewandten Seite 150 der einen Wandteil der Trennwand 2 bildenden Sockel-Teilplatte 212 hervor, wobei er ein integraler, nämlich einstückiger Bestandteil der Sockel-Teilplatte 212 ist. Die am Gehäuse 11 rückwärtige (untere) Seite der Sockel-Teilplatte 212 ist fest an der Gehäuserückwand 12 verankert, insbesondere in einstückiger oder einteiliger Form stoffschlüssig mit dieser verbunden.

Der im Stützquerschnitt ovalförmige Wandsockel 42 nimmt mit dem Gegenstück, nämlich dem im Profilquerschnitt entsprechend geformten Klemmstück oder -sockel 41 die Wasserleitung 3 im Klemmsitz auf. Zu diesem Zweck ist der Klemmsockel 41 mit einem Klemmittel, im Ausführungsbeispiel mittels Schrauben 45, gegen den Sockel 42 gespannt. Der Klemmsockel 41 ist seinerseits ein integraler fester Bestandteil der Klemm-Teilplatte 211, an der er zur Seite des Trockenraums 15 hervorsteht.

Die einerseits in fester Position angeordnete bzw. gehaltene Basiswand 20 sowie die andererseits in montiertem Zustand in fester Position befindliche geteilte Platte 210 erlauben erfindungsgemäß die Ausbildung einer Eingriffsverbindung 23 in Form einer Labyrinthverbindung 242, die einen Labyrinthdurchgang 243 bildet. Dieser zeichnet sich dadurch aus, daß ― im Ausführungsbeispiel der Fig. 1 bis 5 ― die geteilte Platte 210 mit ihren beiden Teilen, nämlich mit dem gehäusefesten Plattenteil 212 (Sockel-Teilplatte) und ihrem zum Gehäuse 11 vorderseitigen Wandteil 211 (Klemm-Teilplatte), längs ihrer in der Wandhöhe sich erstreckenden Ränder, die Vorsprünge 26 bilden, in Nuten 25 an der Basiswand 20 derart hineinragen, daß, im aus der Draufsicht in Fig. 2 ersichtlichen Gesamt-Profilquerschnitt des Labyrinthdurchgangs 243, ein rechtwinkliger mäanderförmiger Durchgangsweg 7 gebildet wird, der für Spritzwasser bzw. für auf die Trennwand 2 an ihrer sockelfreien Wandseite auftreffendes Strahlwasser durch Aufprallen und Ablenken ein wesentliches Durchgangshindernis bildet, so daß Wasser nur bedingt, daß heißt in nicht schädlicher Menge durch den Labyrinthweg gelangen kann. Die durch die Wandausnehmung 22 gebildete freie Ringöffnung 230 am Umfang der Wasserleitung 3, wie aus Fig. 2 und 4 ersichtlich, bildet einen Bestandteil des Labyrinthweges. So bleibt die Wasserleitung gegenüber Rändern 220, nämlich freien Rändern der Labyrinthwände einschließlich des Randes der Wandausnehmung 22 frei bzw. berührungslos. Auch kann Wasser in der Labyrinthverbindung an deren Wänden zur Gehäusewand 12 abfließen.

Gegebenenfalls an der Trockenraumseite der Trennwand 2 in geringer Menge sich ansammelndes Wasser kann in umgekehrter Funktion des Labyrinthdurchgangs 243 durch diesen in den Naßraum 14 abfließen. Mit dieser Abflußmöglichkeit wird auch erreicht, daß gegebenenfalls durch Tropfenbildung entstehendes Kondenswasser durch den Labyrinthweg abfließt. In jedem Fall ist der Labyrinthweg derart, daß bei diesem Ausführungsbeispiel eine klemmende Nut-Feder-Verbindung zwischen den Teilplatten 211, 212 und der Basiswand 20 ausgeschlossen und statt dessen ein mit mehrfach rechtwinkligem Umleitungsweg bedingt eingestellter, definierter dreidimensionaler Wasserdurchgang 7 zugelassen wird, in dem zwischen Wänden der Nuten 25 und der Wandteile 20, 211 und 212 zumindest ein geringfügiger, gegebenenfalls in der Verbindung zwischen Berührung und Freigabe variabler Abstand für Wasserdurchtritt belassen wird.

Die Nuten 25 an der Basiswand 20 sind durch zwei in der Höhe der Trennwand 2 sich durchgehend parallel erstreckende, im Profilquerschnitt L-förmige Leistenelemente 250 gebildet. Diese Teile stehen an der sockelseitigen Wandfläche 150 der Basiswand 20 hervor und werden einteilig oder einstückig mit dieser ausgebildet. Zwischen den freien Schenkeln der L-förmigen Leistenelemente 250 kommen, wie insbesondere aus Fig. 2 hervorgeht, die Sockel 41, 42 frei zu liegen, so daß auch Teile der Sockelaußenflächen einen Wandteil des Labyrinthdurchgangs 243 bzw. des Weges 7 bilden.

Wie insbesondere aus Fig. 2 und 4 ersichtlich wird, ist, im Profilquerschnitt der Fig. 2 betrachtet, der Labyrinthweg 7 auf der der Sockelanordnung abgewandten bzw. dem Naßraum 14 zugewandten Seite der geteilten Platte 210 länger als der Labyrinthweg an der gegenüberliegende Seite der geteilten Wandplatte 21. Dies erreicht man dadurch, daß die halbe Breite der U-Ausnehmung 22 im Verhältnis zu den von den Sockeln 41, 42 abstehenden bzw. hervorragenden Wandlängen der Vorsprünge 26 der Teilwände 211, 212 relativ klein ist, während die freien Schenkel der L-förmigen Leistenelemente 250 zur Überlappung mit den Wandteilen 211, 212 kürzer ausgebildet werden.

Man erkennt, daß mittels erfindungsgemäßer Trennwand 2 besonders einfache Montage bzw. Demontage erreicht werden. Bei der Trennwand 2 entnommener Klemm-Teilplatte 211 wird die Wasserleitung 3 in eine dem halben Durchgangsloch 23 entsprechende Ausnehmung des Sockels 42 bzw. der Sockel-Teilplatte 212 gelegt, indem sie bequem durch die U-Ausnehmung 22 der am Gehäuse 11 verankerten Basiswand 20 eingebracht wird. Sodann wird die Klemm-Teilplatte 211 mit ihren Vorsprüngen 26 zur gegenüber den Leisten 250 bzw. den Nuten 25 freien Anordnung in die Leisten 250 eingeschoben bzw. eingesteckt und mittels Klemmschrauben 45 festgesetzt, um die Wasserleitung 3 in dem Durchgangsloch 23 einzuspannen. Wie in Fig. 5 dargestellt, ist es in erfindungsgemäßer Ausgestaltung vorteilhaft, an der durch das Durchgangsloch 23 hindurchgesetzten Wasserleitung 3 am Lochrand Durchgangsspaltöffnungen 231 auszubilden. Zum Beispiel werden an Wänden 221 der halben Kreisausnehmungen in den Teilplatten 211, 212 Klemmstege angeformt, um die Spaltöffnungen 231, die bedingten Strahlwasser-Durchtritt zulassen, vorzusehen. Auf diese Weise werden in der Sockel-Spannverbindung klemmfreie Fugen gebildet, die das Aneinanderziehen der Klemmteile 41, 42 zum Einklemmen der Wasserleitung 3 in definierter, wirksamer Klemmverbindung gewährleisten.

Bei einem Ausführungsbeispiel gemäß Fig. 6 bis 8 ist eine Trennwand 2 teilweise hohl ausgebildet. Die Trennwand 2 wird durch eine unterteilte Wand 21 gebildet, die aus Teilwänden 211 und 213 zusammengesetzt ist. Dabei wird die formschlüssig mit der Gehäuserückwand 12 verbundene Teilwand (Wandteil) 213 durch eine Basiswand 20 gebildet, die zur Gehäuserückwand 12 senkrecht steht.

Durchgänge 5 für Wasserleitungen 31, 32 sind übereinstimmend ausgebildet. Wie aus Fig. 6 deutlich wird, wird die Teilwand 213 durch eine Wand mit einem hohlen, im Profilquerschnitt ovalen Sockel 42 gebildet, der auf der dem Trockenraum 15 eines Durchlauferhitzers zugewandten Trennwandseite 150 vorgesehen ist. Der Sockel 42 mit Hohlraum 29 erstreckt sich bis in die obere Hälfte der Trennwand 2. Eine flache Wand des Wandteils 213, an die der Hohlraumsockel 42 angeformt ist, erstreckt sich in der Höhe der Wand weiter nach oben. In diesem oberen Wandteil 200 ist für jede Wasserleitung 3, also für ein Einlaufrohr 31 sowie für ein Auslaufrohr 32, eine U-förmige Ausnehmung 22, die am oberen Trennwandrand 27 offen ist, ausgebildet. Wie insbesondere aus Fig. 8 ersichtlich, verjüngt sich die Ausnehmung 22 in der Wand 213 von oben nach unten. An der einem Wasserleitungs-Anschlußraum 14 zugewandten Wandseite 140 weisen die U-Ausnehmung 22 am (Steg-)Ausnehmungsboden und eine Lagerausnehmung des Sockels 42 für die Wasserleitung 3 eine im Querschnitt polygone, nahezu rechteckige Wand 222 auf, an der das Kreisquerschnitt aufweisende Wasserleitungsrohr 3 anliegt, so daß in der naßraumseitigen Sockelwand des Wandteils 213 am Boden der U-Ausnehmung 22 Wasser-Durchtrittsspalte 232 ausgebildet sind.

Die Wandausnehmung 22 wird durch eine Sockel-Teilwand 211 geschlossen. Diese weist in der Höhe der Trennwand 2 einen oberhalb der Wasserleitung 3 sich erstreckenden, entsprechend der U-Ausnehmung 22 geformten Plattenteil auf, an den ein Sockel 41 angeformt ist, der zusammen mit dem Sockel 42 eine Klemmeinrichtung 4 für die Wasserleitung 3 bildet. Wie man erkennt, ist das Durchgangsloch 23 durch die Wandteile 211, 213 etwa mittig geteilt, wobei die Wasserleitung 3 zwischen die Aufnahmen der Sockel 41, 42 gespannt sind.

Auch die Wand 223 der Lochöffnung des Durchgangsloches 23 an der dem Trockenraum 15 zugewandten Wandseite 150 des Sockels 42 des Wandteils 213 ist mit Lochwandausnehmungen 233 versehen. Die Lochwandausnehmungen 232 und 233 bilden klemmfreie Spalte der Klemmeinrichtung 4. Darunter sind, wie bei den Spalten 231 im Ausführungsbeispiel der Fig. 5, Lochwandausnehmungen zu verstehen, die eine definierte freie Einklemmung der Wasserleitungsrohre 31, 32 zwischen den Klemm-/Sokkelteilen 41, 42 erlauben. Klemmung wird durch die Sockel 41, 42 gegeneinander spannende Klemmschrauben 45 hergestellt.

Im Ausführungsbeispiel der Fig. 6 bis 8 kann zwar bei Bestrahlung der naßraumseitigen Trennwandseite 140 mit Wasser bedingt Wasser durch das Durchgangsloch 23 hindurchtreten, da die Durchführung des Rohres 31 bzw. 32 in dem Durchgangsloch 23 infolge der Ausbildung der Lochrandausnehmungen 232, 233 nicht abgedichtet ist. Erfindungsgemäß gelingt es aber, auf die Lochrandausnehmungen 232 auftreffendes Strahlwasser durch diese zum großen Teil auf einem ein Durchgangshindernis bildenden Weg 7 in den Sockelhohlraum 29 abzuleiten. Am Sockel-Hohlraumboden, nämlich an der von der Gehäuserückwand 12 geschlossenen Seite des Hohlraums 29, sind Wasserdurchtrittsöffnungen 291 und 292 ausgebildet. Die Öffnung 291 mündet in den Trockenraum 15 eines Durchlauferhitzers, während die Öffnung 292 in den Naßraum 14 mündet. In diese Räume kann durch den Hohlraum 29 geleitetes Wasser abfließen. Auf die Lochrandausnehmungen 233 in der dem Trockenraum 15 zugewandten Wand des Klemmsockels 41 auftreffendes Spritzwasser ist in seiner Strahlintensität reduziert und kann nur in geringer, an der Wandseite 150 zur Rückwand 12 abfließender Menge in den Trockenraum 15 gelangen. Insbesondere kann Strahlwasser von der Wandseite 140 nur über den Labyrinthdurchgang, nämlich den Weg 7 durch den Hohlraum 29, von den Öffnungen 232 zu den Öffnungen 291 und/oder 292 gelangen.

Ein die U-Ausnehmung 22 oberhalb des Durchgangsloches 23 schließender Plattenteil 201 der Sockel-Teilwand 211 wird mittels einer Nut-Feder-Verbindung 241 in den Wandplattenteil 200 der Teilwand 213 eingefügt. Dabei sind Feder-Vorsprünge 26 an dem Schließplattenteil 201 der Teilwand 211 und korrespondierende Nuten 25 in den Schenkel-Rändern der U-Ausnehmung 22 des Plattenteils 200 ausgebildet. Die Teilwand 211 schließt am oberen Rand 27 der Teilwand 213 bündig mit dieser ab.

Zweckmäßig kann die Nut-Feder-Verbindung des Ausführungsbeispiels gemäß Fig. 6 bis 8 auch durch eine Labyrinthverbindung ersetzt werden, wie sie anhand des Ausfiihrungsbeispiels gemäß Fig. 2 bis 4 beschrieben worden ist, oder durch eine entsprechende Labyrinthverbindung.

Ein Ausführungsbeispiel für einen Bestandteil eines Durchgangsweges 7 bildenden Labyrinthdurchgang 244 in einem Sockel 41 einer Teilwand 211, die eine eine Trennwand-Ausnehmung schließende Wandplatte 201 aufweist, wird in Fig. 9 dargestellt. Um besonders gute Klemmung zu erzielen, wird die Klemmausnehmung des Sockels 41, nämlich die Fläche der Wand 227 des Durchgangsloches 23 in fünf Klemmflächen 46.1, 46.2 und 46.3 unterteilt. Dies erreicht man erfindungsgemäß dadurch, daß in dem Sockel 41 längs der einen Hälfte des Durchgangsloches 23 der Labyrinthdurchgang 244 ausgebildet wird. Dieser entsteht durch Vertiefungen bzw. Ausnehmungen, die in die innere Umfangsfläche der Wand 227 des halben Durchgangsloches 23 des Sockels 41 eingearbeitet sind. Am Eingang und Ausgang der Lochhälfte sind in die Lochwand 227 des Sockels 41 axial mit dem Durchgangsloch 23 sich erstreckende fugen- oder kanalartige Lochwandausnehmungen 235 eingearbeitet, die die Klemmflächen 46.1 und 46.3 abgrenzen. Im mittleren Teil der Lochwand 227 bleibt ein halbringförmiges Segment 228 stehen, das die Klemmfläche 46.2 bildet. Dieses Segment 228 ist in dem Sockel 41 durch eine Lochwandausnehmung 236 derart freigeschnitten, daß auf radialem und achsparallelem Weg ein ein labyrinthartiges Hindernis bildender Durchgangsweg 7 zwischen den beiden Lochwandausnehmungen 235 gebildet wird.

Im Inneren des Sockels 41 außen an dem Halbring-Lochwandsegment 228 vorbeigehende Teile der Ausnehmung 236, die im Bereich von Löchern für Klemmschrauben eingearbeitet sind, sind so gestaltet, daß sie an der Sockelunterfläche, die zur Verbindung mit einem zugewandten korrespondierenden Sockel 41 vorgesehen ist, offen ist. Der Klemmsockel 41 gemäß Fig. 9 läßt sich daher anstelle des Sockels 41 im Ausfiihrungsbeispiel der Fig. 6 bis 8 verwenden. Dort entfallen dann die Lochwandausnehmungen 232 und 233. Spritzwasser, das von der Seite des Naßraums 14 in die dort befindliche Lochwandausnehmung 235 eindringt, prallt auf das Halbring-Segment 228 auf, wird in Radialrichtung abgelenkt und gelangt im Bereich der achsparallelen Durchgänge in den Hohlraum 29 des Sockels 42 und fließt dort nach unten zur Gehäuserückwand 12 hin ab.

Fig. 10 und 11 zeigen das Ausführungsbeispiel einer Trennwand 2, die durch eine erste Teilwand 214 in Form einer Basiswand 20 und Teilwände 211 unterteilt ist. Die beiden Durchgänge 5 für Wasserleitungen 3, nämlich Einlaufrohr 31 und Auslaufrohr 32, sind übereinstimmend ausgebildet. Im Unterschied zum Ausführungsbeispiel der Fig. 2 bis 5 wird der eine U-Ausnehmung 22 schließende Wandteil nicht zweiteilig, sondern einteilig ausgebildet. Die Wasserleitung 3 mit Kreisquerschnitt liegt auf dem entsprechend geformten (Steg-)Bodenrand der U-Ausnehmung 22, die am oberen Trennwandrand 27 offen ist, auf. Wie bei dem Ausführungsbeispiel der Fig. 1 bis 5 ist eine Eingriffsverbindung 24 in Form einer einen Durchgangsweg 7 bildenden Labyrinthverbindung 242 mit Nuten 25 und Rändern 26 ausgebildet, die rechteckig mäanderartig ineinander fassen. Nuten 25 werden durch L-förmige Leistenelemente 250 an der Trockenraumseite 150 der Teilwand 214 gebildet.

Die Position des Platten-Wandteils 211 in Fig. 10 und 11, der auf der Trockenraumseite in paralleler Wandebene vor der Ebene der Teilwand 214 angeordnet ist, wird durch Aufsitz auf der Wasserleitung 3 sowie Einspannen der Wasserleitungen 3 in die Sockel von zwei separat im Trockenraum 15 angeordneten Klemmeinrichtungen 18 bestimmt, so daß die Nuten 25 und die Vorsprünge 26 in Abständen gehalten werden, die einen Wasser bedingt durchlassenden Labyrinthdurchgang 243 für den Weg 7 bilden. Anstelle der Klemmeinrichtungen 18 kann eine Klemmanordnung auch mittels der Gehäusehaube eines Durchlauferhitzers ausgebildet werden. In einer solchen Klemmeinrichtung werden die Wandteile 211 mittels der Gehäusehaube, mit der sie einteilig verbunden sein können, gegen die Wasserleitungen 3 geklemmt. Im Bereich der Wasserleitung 3 bildet die Ausnehmungswand 224 eine Durchgangsöffnung 234, die Bestandteil des Labyrinthdurchgangs 243 bzw. des Weges 7 ist.

## Patentansprüche

1. Trennwand (2) eines elektrischen Durchlauferhitzers (1), die den Innenraum eines Gehäuses (11) des Durchlauferhitzers (1) in einen Wasserleitungs-Anschlußraum (14) und einen eine elektrische Heizeinrichtung (16, 17) aufnehmenden Trockenraum (15) unterteilt, wobei die Trennwand (2) wenigstens einen Durchgang (5) für wenigstens eine Wasserleitung (3) sowie einen mit dem Gehäuse (11) zusammenwirkenden Rand aufweist, **dadurch gekennzeichnet, daß** der wenigstens eine Durchgang (5) durch eine unterteilte Wand (21, 210) mit Durchgangsloch (23) zum Aufnehmen einer Wasserleitung (3), das durch Teilwände (20, 211-214) geteilt ist, und durch eine dem Durchgangsloch (23) zugeordnete, mittels wenigstens einer entnehmbaren Teilwand (211) schließbare Wandausnehmung (22) gebildet ist, wobei die Trennwand (2) eine Basiswand (20) aufweist, an der die zum Einsetzen der wenigsten einen Wasserleitung (3) an einem Trennwandrand (27) offene Wandausnehmung (22) im Bereich der Wasserleitung (3) ausgebildet ist und wobei wenigstens eine Teilwand (211-214) mit wenigstens einer Wandausnehmung (230-236) ausgebildet und angeordnet ist, die wenigstens an einem Teil des Umfangs der auf zu nehmenden Wasserleitung (3) offen ist und als solche Bestandteil eines Durchgangsweges (7) für bedingten Durchtritt von Wasser durch die Trennwand (2) bei Wasserbestrahlung ist.

2. Trennwand nach Anspruch 1, **dadurch gekennzeichnet, daß** in die Trennwand wenigstens eine Halteeinrichtung (4) zum Halten der wenigstens einen Wasserleitung (3) integriert ist, wobei eine erste Teilwand (212, 213, 214) der unterteilten Wand (21, 210) ein Halteteil (42) bildet und eine zweite Teilwand (212) als mit diesem zusammenwirkende, vorzugsweise mit entsprechendem Halteteil (41) ausgestaltete Teilwand (211) ausgebildet ist, wobei die in die Trennwand (2) integrierte Halteeinrichtung (4) vorzugsweise auf dem Trockenraum (15) eines Durchlauferhitzers (1) zugeordneter Trennwandseite (150) vorgesehen ist.

3. Trennwand nach Anspruch 1 oder 2, **dadurch gekennzeichnet, daß** die Halteeinrichtung (4) als Klemmeinrichtung (4) zum Festsetzen der wenigstens einen Wasserleitung (3) ausgebildet ist und daß Klemmteile (41, 42) der Klemmeinrichtung (4) durch gegeneinander spannende, die wenigstens eine Wasserleitung (3) in dem Durchgangsloch (23) festsetzende Teilwände (211, 212, 213, 214) der unterteilten Wand (21) gebildet sind.

4. Trennwand nach einem der Ansprüche 1 bis 3, **dadurch gekennzeichnet, daß** die Teilwände (211, 212, 213, 214) eine die wenigstens eine Wasserleitung (3) eng umgebende Wand (210) derart bilden, daß für Strahlwasser ein es ablenkendes Prallhindernis im Durchgangsweg (7) gebildet ist.

5. Trennwand nach einem der Ansprüche 1 bis 3, **dadurch gekennzeichnet, daß** die Teilwände (211, 212, 213, 214) so angeordnet und ausgebildet sind, daß das Durchgangsloch (23) am Umfang der wenigstens einen Wasserleitung (3) wenigstens einen durch einen Teilwandrand (221) gebildeten Durchtrittsspalt (231, 233, 235) aufweist, der Wasser bei Wasserbestrahlung bedingt durchläßt, wobei vorzugsweise wenigstens ein Durchtrittsspalt (231, 233, 235) einen klemmfreien Spalt einer die wenigstens eine Wasserleitung (3) haltenden Halteeinrichtung (4) ausbildet.

6. Trennwand nach Anspruch 5, **dadurch gekennzeichnet, daß** der Teilwandrand (221) zur Ausbildung eines Wasser-Durchtrittsspalts (231, 233) an der Wasserleitung (3) im Querschnitt polygon, insbesondere rechteckig ausgebildet ist.

7. Trennwand nach einem der Ansprüche 1 bis 6, **dadurch gekennzeichnet, daß** die Basiswand (20) eine Teilwand (213, 214) der unterteilten Wand (21) bildet.

8. Trennwand nach einem der Ansprüche 1 bis 7, **dadurch gekennzeichnet, daß** die unterteilte Wand (21) eine durch mehrere Teilwände (211, 212) gebildete geteilte Wand (210) aufweist, die zum Schließen der dem Durchgangsloch (23) zugeordneten Wandausnehmung (22) angeordnet und ausgebildet ist.

9. Trennwand nach einem der Ansprüche 1 bis 8, **dadurch gekennzeichnet, daß** wenigstens eine Teilwand (211) der unterteilten Wand (21; 210), vorzugsweise ein eine geteilte Wand (210) mit Durchgangsloch (23) bildendes, die Wandausnehmung (22) schließendes Teilwände-Plattenpaar (211, 212) in einer Wandebene vor der Ebene der Basiswand (20) angeordnet ist.

10. Trennwand nach einem der Ansprüche 1 bis 9, **dadurch gekennzeichnet, daß** die dem Durchgangsloch (23) zugeordnete Wandausnehmung (22) durch eine vorzugsweise U-förmige Ausnehmung gebildet ist, die sich von ihrer am Trennwandrand (27) offenen Seite bis in den das Durchgangsloch (23) ausbildenden Wandbereich erstreckt.

11. Trennwand nach einem der Ansprüche 1 bis 10, **dadurch gekennzeichnet, daß** ineinanderfassende Ränder (26) und Nuten (25) die Wandausnehmung (22) begrenzen und zwischen entnehmbarer Teilwand (211) und Basiswand (20) eine Eingriffsverbindung (24) bilden.

12. Trennwand nach Anspruch 11, **dadurch gekennzeichnet, daß** die Eingriffsverbindung (24) durch eine Nut-Feder-Verbindung (241) gebildet ist.

13. Trennwand nach Anspruch 11 oder 12, **dadurch gekennzeichnet, daß** die Eingriffsverbindung (24) durch eine Labyrinthverbindung (242) mit vorzugsweise mäanderartig ineinanderfassenden Nuten (25) und Rändern (26) gebildet ist.

14. Trennwand nach Anspruch 13, **dadurch gekennzeichnet, daß** die unterteilte Wand (21) durch eine geteilte Wandplatte (210) mit Teilplatten (211, 212) gebildet ist, die sämtlich mittels der Labyrinthverbindung (242) in die Trennwand (2) eingefügt sind.

15. Trennwand nach Anspruch 13 oder 14, **dadurch gekennzeichnet, daß** die Labyrinthverbindung (242) im Profilquerschnitt vorzugsweise rechtwinklig mäanderförmig ist.

16. Trennwand nach einem der Ansprüche 13 bis 15, **dadurch gekennzeichnet, daß** in die Trennwand (2) eine wenigstens eine Wasserleitung (3) haltende Halteeinrichtung (4) mit wenigstens einem Haltesockel (41, 42) integriert ist und wenigstens ein Teil eines Sockels oder der Sockel (41, 42) Bestandteil der Labyrinthverbindung (24) bilden.

17. Trennwand nach einem der Ansprüche 13 bis 16, **dadurch gekennzeichnet, daß** wenigstens eine der Teilwände (211-214), vorzugsweise eine entnehmbare Teilwand (211) derart angeordnet und ausgebildet ist, daß Nuten (25) und Vorsprünge (26) der Labyrinthverbindung (242) in Abständen gehalten werden, so daß die Labyrinthverbindung (242) den Wasser bedingt durchlassenden, vorzugsweise Berührung zwischen Nuten (25) und Vorsprüngen (26) vermeidenden Weg (7) in Form eines Labyrinthdurchgangs (243) bildet.

18. Trennwand nach Anspruch 17, **dadurch gekennzeichnet, daß** wenigstens eine Teilwand (211) der Teilwände mit Wandausnehmung (230-236) zum Aufsitz auf wenigstens eine Wasserleitung (3) ausgebildet ist, um den bedingt freien Labyrinthdurchgang (243) für Wasser zu bilden.

19. Trennwand nach Anspruch 17 oder 18, **dadurch gekennzeichnet, daß** der Labyrinthdurchgang (243), vorzugsweise wenigstens in an eine Rückwand (12) des Durchlauferhitzer-Gehäuses (11) angrenzendem Bereich, eine Abflußöffnung für gegebenenfalls angesammeltes Wasser bildet.

20. Trennwand nach einem der Ansprüche 13 bis 18, **dadurch gekennzeichnet, daß** die Verbindungslänge der Labyrinthverbindung (24) in vorzugsweise rechtwinklig mäanderförmigem Profilquerschnitt an der dem Anschlußraum (14) zugewandten Seite (140) der unterteilten Wand (21) länger als an der anderen dem Trockenraum (15) zugewandten Seite (150) ausgebildet ist.

21. Trennwand nach einem der Ansprüche 11 bis 20, **dadurch gekennzeichnet, daß** die Eingriffsverbindung (24) zwei in der Höhe der Trennwand (2) sich erstreckende, im Profilquerschnitt L-förmige Leistenelemente (250) an der Basiswand (20) und in die Leistenelemente (250) einfassende entsprechend durchgehende Randvorsprünge (26) der unterteilten Wand (21; 210) aufweist.

22. Trennwand nach einem der Ansprüche 1 bis 21, **dadurch gekennzeichnet, daß** wenigstens eine Wand (212, 213, 214) der Teilwände mit einer Wand (12) des Durchlauferhitzer-Gehäuses (11) einteilig ausgebildet ist.

23. Trennwand nach Anspruch 22, **dadurch gekennzeichnet, daß** wenigstens eine mit einer Gehäusewand einteilige Teilwand (212, 213, 214) einen Wasserleitungs-Haltesockel (42) bildet, der vorzugsweise mit einer eine Gehäusehaube (13) tragenden Gehäuserückwand (12) einteilig ausgebildet ist.

24. Trennwand nach Anspruch 22 oder 23, **dadurch gekennzeichnet, daß** wenigstens eine der Trennwand (2) entnehmbare Teilwand einteilig mit einem abnehmbaren Gehäuseteil wie einer Gehäusehaube ausgebildet ist.

25. Trennwand nach einem der Ansprüche 1 bis 24, **dadurch gekennzeichnet, daß** wenigstens eine Teilwand (213) der unterteilten Wand (21) wenigstens teilweise hohl ausgebildet ist, wobei wenigstens ein Wasserleitungs-Durchgangsloch (22) wenigstens an der dem Wasserleitungs-Anschlußraum (14) zugewandten Wandseite (140) wenigstens eine eine Wasser-Durchtrittsspalt (232) bildende Lochwand (222) aufweist, durch den bei Wasserbestrahlung bedingt Wasser in den Bestandteil des Durchgangsweges (7) bildenden Wandhohlraum (29) gelangen kann, und wobei in der Teilwand (213) im Bereich einer den Hohlraum (40) schließenden Wand (12) des Heizeinrichtungs-Gehäuses (11) wenigstens eine Wasserdurchtrittsöffnung (291, 292) ausgebildet ist.

26. Trennwand nach Anspruch 25, **dadurch gekennzeichnet, daß** wenigstens eine Wasserdurchtrittsöffnung (292) zum Wasserleitungs-Anschlußraum (14) hin und wenigstens eine Wasserdurchtrittsöffnung (291) zum Trockenraum (15) hin offen ist.

27. Trennwand nach Anspruch 25 oder 26, **dadurch gekennzeichnet, daß** das Wasserleitungs-Durchgangsloch (22) an der dem Trockenraum (15) zugewandten Wandseite (150) eine Lochwand (223) aufweist, die mit wenigstens einer Aussparung zur Ausbildung einer Spalt-Durchgangsöffnung (233) zwischen Wasserleitung (3) und Lochwand (223) versehen ist.

28. Trennwand nach einem der Ansprüche 25 bis 27, **dadurch gekennzeichnet, daß** an der dem Trockenraum (15) zugewandten Seite (150) der Hohl-Trennwand (2) eine Klemmeinrichtung (4) zum Festsetzen der wenigstens einen Wasserleitung (3) integriert ist, wobei Klemmteile der Klemmeinrichtung (4) durch gegeneinander spannende, die wenigstens eine Wasserleitung (3) festsetzende Teilwände (211, 213) der unterteilten Wand (21) gebildet sind und wenigstens eine Spalt-Durchgangsöffnung (232, 233) einen klemmfreien Spalt der Klemmeinrichtung (4) ausbildet.

29. Trennwand nach einem der Ansprüche 1 bis 28, **dadurch gekennzeichnet, daß** in wenigstens einem Halteteil, vorzugsweise in wenigstens einem Klemmsockel (41, 42) einer in die Trennwand (2) integrierten Halteeinrichtung (4) wenigstens ein Teil eines Labyrinthdurchgangs (244) für bedingten Wasserdurchtritt ausgebildet ist.

30. Gehäuse (11) eines elektrischen Durchlauferhitzers mit einer Gehäusetrennwand (2), die den von dem Gehäuse umgebenen Raum in einen Wasserleitungs-Anschlußraum (14) und einen eine elektrische Heizeinrichtung (16, 17) aufnehmenden Trockenraum (15) unterteilt, **dadurch gekennzeichnet, daß** wenigstens eine Trennwand nach einem der Ansprüche 1 bis 29 ausgebildet ist.

31. Elektrischer Durchlauferhitzer (1) mit einem Gehäuse (11), das wenigstens eine Trennwand (2) aufweist, die den von dem Gehäuse (11) umgebenen Raum in einen Wasserleitungs-Anschlußraum (14) und einen eine elektrische Heizeinrichtung (16, 17) aufnehmenden Trockenraum unterteilt, **dadurch gekennzeichnet, daß** die Trennwand nach einem der Ansprüche 1 bis 29 ausgebildet ist.

## Claims

1. Partition wall (2) of an electric continuous flow heater (1), which subdivides the interior of a housing (11) of the continuous flow heater (1) into a water pipe connection chamber (14) and a drying chamber (15) accommodating an electric heating device (16, 17), wherein the partition wall (2) has at least one passage (5) for at least one water pipe (3) and an edge cooperating with the housing (11), **characterised in that** the at least one passage (5) is formed by a subdivided wall (21, 210) with passage hole (23) to accommodate a water pipe (3), which is divided by part walls (20, 211-214) and by a wall recess (22) assigned to the passage hole (23) and which can be closed by means of at least one removable part wall (211), wherein the partition wall (2) has a base wall (20), on which the wall recess (22) which is open at one partition wall edge (27) to insert the at least one water pipe (3) is formed in the region of the water pipe (3) and wherein at least one part wall (211-214) is designed and arranged with at least one wall recess (230-236), which is open at least on one part of the periphery of the water pipe (3) to be accommodated and as such is a component of a passage path (7) for limited passage of water through the partition wall (2) on exposure to water.

2. Partition wall according to claim 1, **characterised in that** at least one mounting device (4) for mounting the at least one water pipe (3) is integrated into the partition wall, wherein a first part wall (212, 213, 214) of the subdivided wall (21,210) forms a mounting part (42) and a second part wall (212) is designed as a part wall (211) cooperating with the latter and preferably designed with corresponding mounting part (41), wherein the mounting device (4) integrated into the partition wall (2) is preferably provided on the partition wall side (150) assigned to drying chamber (15) of a continuous flow heater (1).

3. Partition wall according to claim 1 or 2, **characterised in that** the mounting device (4) is designed as a clamping device (4) for fixing the at least one water pipe (3) and **in that** clamping parts (41, 42) of the clamping device (4) are formed by mutually clamping part walls (211, 212, 213, 214) of the subdivided wall (21) fixing the at least one water pipe (3) in the passage hole (23).

4. Partition wall according to one of claims 1 to 3, **characterised in that** the part walls (211, 212, 213, 214) form a wall (210) closely surrounding the at least one water pipe (3) such that for jet water, a rebounding obstacle deflecting it is formed in the passage path (7).

5. Partition wall according to one of claims 1 to 3, **characterised in that** the part walls (211, 212, 213, 214) are arranged and designed so that the passage hole (23) on the periphery of the at least one water pipe (3) has at least one passage gap (231, 233, 235) formed by a part wall edge (221), which allows water through to a limited extent on exposure to water, wherein preferably at least one passage gap (231, 233, 235) forms a clamp-free gap of a mounting device (4) mounting the at least one water pipe (3).

6. Partition wall according to claim 5, **characterised in that** the part wall edge (221) is designed to form a water passage gap (231, 233) at the water pipe (3) of polygonal cross-section, in particular rectangular.

7. Partition wall according to one of claims 1 to 6, **characterised in that** the base wall (20) forms a part wall (213, 214) of the subdivided wall (21).

8. Partition wall according to one of claims 1 to 7, **characterised in that** the subdivided wall (21) has a divided wall (210) formed by several part walls (211, 212) and which is arranged and designed to close the wall recess (22) assigned to the passage hole (23).

9. Partition wall according to one of claims 1 to 8, **characterised in that** at least one part wall (211) of the subdivided wall (21; 210), preferably a part wall plate pair (211, 212) closing the wall recess (22) and forming a divided wall (210) with passage hole (23), is arranged in a wall plane in front of the plane of the base wall (20).

10. Partition wall according to one of claims 1 to 9, **characterised in that** the wall recess (22) assigned to the passage hole (23) is formed by a preferably U-shaped recess, which extends from its side which is open on the partition wall edge (27) as far as the wall region forming the passage hole (23).

11. Partition wall according to one of claims 1 to 10, **characterised in that** edges (26) and grooves (25) engaging in one another define the wall recess (22) and form an engagement connection (24) between removable part wall (211) and base wall (20).

12. Partition wall according to claim 11, **characterised in that** the engagement connection (24) is formed by a groove and tongue joint (241).

13. Partition wall according to claim 11 or 12, **characterised in that** the engagement connection (24) is formed by a labyrinth connection (242) with preferably grooves (25) and edges (26) engaging in one another like a meander.

14. Partition wall according to claim 13, **characterised in that** the subdivided wall (21) is formed by a divided wall plate (210) with part plates (211, 212) which are all inserted into the partition wall (2) by means of the labyrinth connection (242).

15. Partition wall according to claim 13 or 14, **characterised in that** the labyrinth connection (242) in profile cross-section preferably has meanders at right-angles.

16. Partition wall according to one of claims 13 to 15, **characterised in that** a mounting device (4) mounting at least one water pipe (3) and having at least one mounting base (41, 42) is integrated into the partition wall (2) and at least one part of a base or the base (41, 42) form a component of the labyrinth connection (24).

17. Partition wall according to one of claims 13 to 16, **characterised in that** at least one of the part walls (211-214), preferably a removable part wall (211), is arranged and designed such that grooves (25) and projections (26) of the labyrinth connection (242) are held at intervals so that the labyrinth connection (242) forms the path (7) in the form of a labyrinth passage (243) allowing water through to a limited extent and preferably avoiding contact between grooves (25) and projections (26).

18. Partition wall according to claim 17, **characterised in that** at least one part wall (211) of the part walls with wall recess (230-236) is designed to sit on at least one water pipe (3) to form the free labyrinth passage (243) for water which is free to a limited extent.

19. Partition wall according to claim 17 or 18, **characterised in that** the labyrinth passage (243), preferably at least in a region adjoining a rear wall (12) of the continuous flow heater housing (11), forms a discharge opening for optionally accumulated water.

20. Partition wall according to one of claims 13 to 18, **characterised in that** the connection length of the labyrinth connection (24) in profile cross-section preferably with meanders at right-angles on the side (140) of the subdivided wall (21) facing the connection chamber (14) is designed to be longer than on the other side (150) facing the drying chamber (15).

21. Partition wall according to one of claims 11 to 20, **characterised in that** the engagement connection (24) has two strip elements (250) of L-shaped profile cross-section extending at the height of the partition wall (2) on the base wall (20) and correspondingly straight edge projections (26) of the subdivided wall (21; 210) engaging into the strip elements (250).

22. Partition wall according to one of claims 1 to 21, **characterised in that** at least one wall (212, 213, 214) of the part walls is designed to be integral with one wall (12) of the continuous flow heater housing (11).

23. Partition wall according to claim 22, **characterised in that** at least one part wall (212, 213, 214) which is integral with a housing wall forms a water pipe mounting base (42), which is designed to be integral preferably with a housing rear wall (12) supporting a housing cover (13).

24. Partition wall according to claim 22 or 23, **characterised in that** at least one part wall which can be removed from the partition wall (2) is designed to be integral with a removable housing part such as a housing cover.

25. Partition wall according to one of claims 1 to 24, **characterised in that** at least one part wall (213) of the subdivided wall (21) is designed to be at least partly hollow, wherein at least one water pipe passage hole (22) at least on the wall side (140) facing the water pipe connection chamber (14) has at least one perforated wall (222) forming a water passage gap (232), through which on exposure to water, water may pass to a limited extent into the wall cavity (29) forming a component of the passage path (7), and wherein in the part wall (213) in the region of a wall (12) of the heating device housing (11) which closes the cavity (40), at least one water passage opening (291, 292) is formed.

26. Partition wall according to claim 25, **characterised in that** at least one water passage opening (292) is open towards the water pipe connection chamber (14) and at least one water passage opening (291) is open towards the drying chamber (15).

27. Partition wall according to claim 25 or 26, **characterised in that** the water pipe passage hole (22) on the wall side (150) facing the drying chamber (15) has a perforated wall (223) which is provided with at least one recess to form a gap passage opening (233) between water pipe (3) and perforated wall (223).

28. Partition wall according to one of claims 25 to 27, **characterised in that** a clamping device (4) to fix the at least one water pipe (3) is integrated on the side (150) of the hollow partition wall (2) facing the drying chamber (15), wherein clamping parts of the clamping device (4) are formed by mutually clamping part walls (211, 213) of the subdivided wall (21) fixing the at least one water pipe (3) and at least one gap passage opening (232, 233) forms a clamp-free gap of the clamping device (4).

29. Partition wall according to one of claims 1 to 28, **characterised in that** at least one part of a labyrinth passage (244) for limited water passage is formed in at least one mounting part, preferably in at least one clamping base (41, 42) of a mounting device (4) integrated into the partition wall (2).

30. Housing (11) of an electric continuous flow heater having a housing partition wall (2), which subdivides the space surrounded by the housing into a water pipe connection chamber (14) and a drying chamber (15) accommodating an electric heating device (16, 17), **characterised in that** at least one partition wall is designed according to one of claims 1 to 29.

31. Electric continuous flow heater (1) having a housing (11), which has at least one partition wall (2) which subdivides the space surrounded by the housing (11) into a water pipe connection chamber (14) and a drying chamber accommodating an electric heating device (16, 17), **characterised in that** the partition wall is designed according to one of claims 1 to 29.

## Revendications

1. Cloison séparatrice (2) d'un chauffe-eau instantané (1) électrique, qui subdivise l'intérieur d'un bâti (11) du chauffe-eau instantané (1) en un compartiment (14) de raccordement de conduite d'eau et en un compartiment sec (15) renfermant une installation (16, 17) de chauffage électrique, la cloison séparatrice (2) présentant au moins un passage (5) pour au moins une conduite (3) d'eau ainsi qu'un bord concomitant avec le bâti (11), **caractérisée en ce que** l'au moins un passage (5) est formé par une cloison (21, 210) subdivisée avec un trou (23) de passage pour recevoir une conduite (3) d'eau, lequel est divisé par des cloisons partielles (20, 211, 214), et par un évidement (22) de cloison affecté au trou (23) de passage, condamnable à l'aide d'au moins une cloison partielle (211) amovible, la cloison séparatrice (2) présentant une cloison (20) de base, sur laquelle l'évidement (22) de cloison, ouvert pour insérer l'au moins une conduite (3) d'eau sur un bord (27) de cloison séparatrice, est constitué dans la zone de la conduite (3) d'eau, et au moins une cloison séparatrice (211-214) avec au moins un évidement (230 à 236) de cloison étant constituée et agencée, laquelle est ouverte sur au moins une partie du pourtour de la conduite (3) d'eau à installer et fait partie en tant que telle d'une voie (7) de passage pour la circulation conditionnelle d'eau à travers la cloison séparatrice (2) en cas de projection d'eau.

2. Cloison séparatrice selon la revendication 1, **caractérisée en ce qu'**au moins un dispositif (4) de soutien est intégré dans la cloison séparatrice pour tenir l'au moins une conduite (3) d'eau, une première cloison partielle (212, 213, 214) de la cloison subdivisée (21, 210) formant un élément (42) de soutien et une deuxième cloison partielle (212) étant constituée en tant que cloison partielle (211) concomitante avec celui-ci, de préférence pourvue d'un élément (41) de soutien correspondant, le dispositif (4) de soutien intégré dans la cloison séparatrice (2) étant de préférence prévu sur la face (150) de cloison séparatrice assortie au compartiment sec (15) d'un chauffe-eau instantané (1).

3. Cloison séparatrice selon la revendication 1 ou 2, **caractérisée en ce que** le dispositif (4) de soutien est constitué en tant que dispositif (4) de serrage pour fixer l'au moins une conduite (3) d'eau et **en ce que** des éléments (41, 42) serrants du dispositif (4) de serrage sont formés par des cloisons partielles (211, 212, 213, 214) de la cloison subdivisée (21), serrantes l'une contre l'autre, fixant l'au moins une conduite (3) d'eau dans le trou (23) de passage.

4. Cloison séparatrice selon l'une des revendications 1 à 3, **caractérisée en ce que** les cloisons partielles (211, 212, 213, 214) forment une cloison (210) entourant étroitement l'au moins une conduite (3) d'eau, de telle sorte qu'une barrière de rebondissement déviante soit formée pour les jets d'eau dans la voie (7) de passage.

5. Cloison séparatrice selon l'une des revendications 1 à 3, **caractérisée en ce que** les cloisons partielles (211, 212, 213, 214) sont agencées et constituées de telle sorte que le trou (23) de passage présente sur le pourtour de l'au moins une conduite (3) d'eau au moins une fente (231, 233, 235) de circulation formée par un bord de cloison partielle, laquelle laisse passer de l'eau de façon conditionnelle en cas de projection d'eau, au moins une fente (231, 233, 235) de circulation constituant de préférence une fente libre d'un dispositif (4) de soutien maintenant l'au moins une conduite (3) d'eau.

6. Cloison séparatrice selon la revendication 5, **caractérisée en ce que** le bord (221) de cloison séparatrice est constitué de façon polygonale, en particulier rectangulaire en coupe transversale pour constituer une fente (231, 233) de circulation d'eau sur la conduite (3) d'eau.

7. Cloison séparatrice selon l'une des revendications 1 à 6, **caractérisée en ce que** la cloison (20) de base forme une cloison partielle (213, 214) de la cloison subdivisée (21).

8. Cloison séparatrice selon l'une des revendications 1 à 7, **caractérisée en ce que** la cloison subdivisée (21) présente une cloison divisée (210), formée par plusieurs cloisons partielles (211, 212), qui est agencée et constituée pour fermer l'évidement (22) de cloison affecté au trou de passage (23).

9. Cloison séparatrice selon l'une des revendications 1 à 8, **caractérisée en ce qu'**au moins une cloison partielle (211) de la cloison subdivisée (21, 210), de préférence une paire (211, 212) de plaques de cloison séparatrice formant une cloison divisée (210) avec trou (23) de passage, fermant l'évidement (22) de cloison, est agencée dans un plan de cloison avant le plan de la cloison (20) de base.

10. Cloison séparatrice selon l'une des revendications 1 à 9, **caractérisée en ce que** l'évidement (22) de cloison affecté au trou (23) de passage est formé par un évidement de préférence en forme de U, qui s'étend depuis sa face ouverte sur le bord (27) de cloison séparatrice jusqu'à la zone de cloison constituée par le trou (23) de passage.

11. Cloison séparatrice selon l'une des revendications 1 à 10, **caractérisée en ce que** des bords (26) et rainures (25) s'engageant l'un dans l'autre délimitent l'évidement (22) de cloison et forment un raccord (24) de contact entre cloison partielle (211) amovible et cloison (20) de base.

12. Cloison séparatrice selon la revendication 11, **caractérisée en ce que** le raccord (24) de contact est formé par un raccord rainure-ressort (241)

13. Cloison séparatrice selon la revendication 11 ou 12, **caractérisée en ce que** le raccord (24) de contact est formé par un raccord (242) à labyrinthe avec de préférence des rainures (25) et des bords (26) qui s'engagent l'une dans l'autre en formant des méandres.

14. Cloison séparatrice selon la revendication 13, **caractérisée en ce que** la cloison subdivisée (21) est formée par une plaque (210) de cloison divisée avec des plaques partielles (211, 212) qui sont complètement emboîtées au moyen du raccord (242) à labyrinthe dans la cloison séparatrice (2).

15. Cloison séparatrice selon la revendication 13 ou 14, **caractérisée en ce que** le raccord (242) à labyrinthe forme en coupe de profil des méandres de préférence orthogonaux.

16. Cloison séparatrice selon l'une des revendications 13 à 15, **caractérisée en ce qu'**un dispositif (4) de soutien avec au moins un socle (41, 42) de soutien, soutenant au moins une conduite (3) d'eau, est intégré dans la cloison séparatrice (2) et **en ce qu'**au moins une partie d'un socle ou du socle (41, 42) forme une partie du raccord (24) à labyrinthe.

17. Cloison séparatrice selon l'une des revendications 13 à 16, **caractérisée en ce qu'**au moins une des cloisons partielles (211 à 214), de préférence une cloison partielle (211) amovible, est agencée et constituée de telle sorte que des rainures (25) et saillies (26) du raccord (242) à labyrinthe soient maintenues à des distances, de sorte que le raccord (242) à labyrinthe forme la voie (7) sous la forme d'un passage (243) à labyrinthe laissant passer l'eau de façon conditionnelle, empêchant de préférence un contact entre les rainures (25) et saillies (26).

18. Cloison séparatrice selon la revendication 17, **caractérisée en ce qu'**au moins une cloison partielle (211) des cloisons partielles avec évidement (230 à 236) de cloison est constituée pour reposer sur au moins une conduite (3) d'eau, afin de former le passage (243) à labyrinthe, libre de façon conditionnelle, pour l'eau.

19. Cloison séparatrice selon la revendication 17 ou 18, **caractérisée en ce que** le passage (243) à labyrinthe forme, au moins dans la zone adjacente à une cloison arrière (12) du bâti (11) de chauffe-eau instantané, une ouverture d'évacuation pour l'eau accumulée le cas échéant.

20. Cloison séparatrice selon l'une des revendications 13 à 18, **caractérisée en ce que** la longueur de raccordement du raccord (24) à labyrinthe est, en coupe de profil formant de préférence des méandres orthogonaux, plus grande du côté (140) tourné vers le compartiment (14) de raccordement de la cloison subdivisée (21) que de l'autre côté (150) tourné vers le compartiment sec (15).

21. Cloison séparatrice selon l'une des revendications 11 à 20, **caractérisée en ce que** le raccord (24) de contact présente deux éléments (250) de lisière, en forme de L en coupe de profil, s'étendant dans la hauteur de la cloison séparatrice (2), sur la cloison (20) de base et des saillies marginales (26) de la cloison subdivisée (21 ; 210), continues corrélativement, s'engageant dans les éléments (250) de lisière.

22. Cloison séparatrice selon l'une des revendications 1 à 21, **caractérisée en ce qu'**au moins une cloison (212, 213, 214) des cloisons partielles est constituée d'une seule pièce avec une cloison (12) du bâti (11) de chauffe-eau instantané.

23. Cloison selon la revendication 22, **caractérisée en ce qu'**au moins une cloison partielle (212, 213, 214) d'une seule pièce avec une cloison du bâti forme un socle (42) de soutien de la conduite d'eau, qui est de préférence constitué d'une seule pièce avec une cloison arrière (12) du bâti portant un capot (13) de bâti.

24. Cloison séparatrice selon la revendication 22 ou 23, **caractérisée en ce qu'**au moins une cloison partielle amovible de la cloison séparatrice (2) est constituée d'une seule pièce avec une partie de bâti amovible telle qu'un capot de bâti.

25. Cloison séparatrice selon l'une des revendications 1 à 24, **caractérisée en ce qu'**au moins une cloison partielle (213) de la cloison subdivisée (21) est au moins en partie creuse, au moins un trou (22) de passage de conduite d'eau présentant, au moins du côté (140) de la cloison tournée vers le compartiment (14) de raccordement de conduite d'eau, au moins une cloison perforée (222) formant une fente (232) de passage d'eau, cloison perforée par laquelle de l'eau peut arriver de façon conditionnelle dans l'espace creux (29) de la cloison formant une partie de la voie (7) de passage en cas de projection d'eau et au moins une ouverture (291, 292) de circulation d'eau étant constituée dans la cloison partielle (213), dans la zone d'une cloison (12) du bâti (11) de chauffe-eau instantané fermant l'espace creux (40).

26. Cloison séparatrice selon la revendication 25, **caractérisée en ce qu'**au moins une ouverture (292) de circulation d'eau est ouverte vers le compartiment (14) de raccordement de conduite d'eau et **en ce qu'**au moins une ouverture (291) de circulation d'eau est ouverte vers le compartiment sec (15).

27. Cloison séparatrice selon la revendication 25 ou 26, **caractérisée en ce que** le trou (22) de passage de conduite d'eau présente, du côté (150) de la cloison tourné vers le compartiment sec (15), une cloison perforée (223) qui est pourvue d'au moins un évidement pour constituer une ouverture (233) de passage à fente entre conduite (3) d'eau et cloison perforée (223).

28. Cloison séparatrice selon l'une des revendications 25 à 27, **caractérisée en ce qu'**un dispositif (4) de serrage pour fixer l'au moins une conduite (3) d'eau est intégré du côté (150) de la cloison séparatrice (2) creuse tourné vers le compartiment sec (15), des parties serrantes du dispositif (4) de serrage étant formées par des cloisons partielles (211, 213) de la cloison subdivisée (21), serrantes l'une contre l'autre, fixant l'au moins une conduite (3) d'eau et au moins une ouverture (232, 233) de passage à fente constituant une fente libre du dispositif (4) de serrage.

29. Cloison séparatrice selon l'une des revendications 1 à 28, **caractérisée en ce qu'**au moins une partie d'un passage (244) à labyrinthe pour circulation conditionnelle d'eau est constituée dans au moins un élément de soutien, de préférence dans au moins un socle (41, 42) de serrage d'un dispositif (4) de soutien intégré dans la cloison séparatrice (2).

30. Bâti (11) d'un chauffe-eau instantané électrique avec une cloison séparatrice (2) de bâti, qui subdivise l'espace ceint par le bâti en un compartiment (14) de raccordement de conduite d'eau et en un compartiment sec (15) renfermant une installation (16, 17) de chauffage électrique, **caractérisé en ce qu'**au moins une cloison séparatrice est constituée selon l'une des revendications 1 à 29.

31. Chauffe-eau instantané (1) électrique avec un bâti (11) présentant au moins une cloison séparatrice (2) qui subdivise l'espace ceint par le bâti (11) en un compartiment (14) de raccordement de conduite d'eau et en un compartiment sec renfermant une installation (16, 17) de chauffage électrique, **caractérisé en ce que** la cloison séparatrice est constituée selon l'une des revendications 1 à 29.
